# EUROPÄISCHE PATENTANMELDUNG

(11) **EP 1 659 792 A1**
(43) Veröffentlichungstag der Anmeldung: **24.05.2006**
(21) Anmeldenummer: 04105974.2
(22) Anmeldetag: 22.11.2004
(51) Int. Cl.: H04N 7/10, H04H 1/00

(54) **Digital Broadcast in sendeleistungsarmen Gebieten**

(71) Anmelder: Swisscom Mobile AG, 3050 Bern (CH)
(72) Erfinder: Ritter, Rudolf, 3052 Zollikofen (CH)
(74) Vertreter: BOVARD AG

(57) **Zusammenfassung**

Die Erfindung betrifft ein Verfahren, ein mobiles Kommunikationsgerät, eine Vorrichtung und ein System zur Übertragung von Programmen und/oder Daten, welche von einem Broadcastsender 4 verbreitet werden, wobei Broadcast-Signal ein einem ersten Sendegebiet mit einer ersten Sendeleistung und in einem zweiten Sendegebiet mit einer zweiten Sendeleistung von einem mobilen Kommunikationsgerät 5 empfangen werden, bei welchem eine Übertragungseinheit 1 Broadcastsignale im ersten Sendegebiet empfängt, umwandelt und an ein lokales drahtloses Netzwerk 100 im zweiten Sendegebiet übergibt. Nach der Anmeldung im lokalen drahtlosen Netzwerk 100 werden die Broadcast-Programme und/oder -Daten vom mobilen Kommunikationsgerät 5 über das lokale drahtlose Netzwerk 100 empfangen.

## Beschreibung

Die vorliegende Erfindung betrifft ein Verfahren, eine Vorrichtung, ein mobiles Kommunikationsgerät und ein System für die Übertragung von Programmen und/oder Daten, die unidirektional von einem Broadcastsender verbreitet werden. Insbesondere betrifft die vorliegende Erfindung ein Verfahren, eine Vorrichtung, ein mobiles Kommunikationsgerät und ein System für die Übertragung von Programmen und/oder Daten gemäss den betreffenden Oberbegriffen der unabhängigen Ansprüche 1, 9, 12 und 13.

Broadcastsysteme mit Broadcastsendern und Broadcastempfängern in denen digitale Audio-Programme (Radioprogramme), respektive Video-Programme (Fernsehprogramme), und digitale Daten, beispielsweise Daten für die Ausführung von Datendiensten oder programmbegleitende Daten mit Bezug zu den betreffenden Programmen (Program Associated Data, PAD), von den Broadcastsendern unidirektional verbreitet werden sind bereits heute vielerorts im Einsatz. Dabei werden diese digitalen Audio- oder Video-Programme beispielsweise mittels von terrestrischen oder satellitenbasierten Sendern ausgestrahlten Radiowellen oder über Broadcastkabelnetze übertragen, und von entsprechenden Broadcastempfängern empfangen. Solche Broadcastsysteme kennt man beispielsweise unter der Bezeichnung Digital Audio Broadcasting (DAB), respektive Digital Video Broadcasting (DVB). Innerhalb vom DVB-Standard existieren verschiedene Ausführungen, wie DVB-C (Kabel), DVB-S (Satellit), DVB-T (Terrestrisch) oder DVB-H (für so genannte Handheld-Geräte).

Mittels DAB- und DVB-Broadcastsysteme können insbesondere Radio- oder Fernsehprogramme, aber auch interaktive multimediale Inhalte, beispielsweise Spiele verbreitet werden. Eine besonders vorteilhafte Situation ergibt sich insbesondere aus der Kombination des Digital Broadcasting mit Empfang mittels tragbarer und mobiler Geräten. In dieser Kombination können Benutzer an beliebigen Orten Audio- oder Video-Programme empfangen, ohne an einen fixen Ort gebunden zu sein.

Diese Broadcastsysteme weisen jedoch den Nachteil auf, dass die Broadcastsignale in gewissen Gebieten nur schlecht oder gar nicht empfangen werden können, beispielsweise auf Grund von ungünstiger topografischer Beschaffenheit des Gebietes, hohen Hindernissen oder Abschirmung im Inneren von Häusern und Gebäuden durch die Mauern, Wände, metallisierte Fenster und andere Isolatoren. Dadurch kann einer der wesentlichen Vorteile von Broadcastsystemen, nämlich der Zugang zu einem sehr grossen Publikum, nur teilweise ausgenützt werden. Dieser Nachteil erscheint um so wichtiger, da ja sich viele Broadcastempfänger gewöhnlich in diesen sendeleistungsarmen Gebieten aufhalten und dadurch keinen oder nur schlechten Zugang zu den verbreiteten Programmen und/oder Daten erhalten können, womit wiederum Ihre Erwartungen bezüglich Qualität des Digital Broadcasting nicht erreicht werden.

Ein weiterer Nachteil dieser Broadcastsysteme resultiert aus der unidirektionaler Verbreitungseigenschaft von Broadcastsignalen, so dass, beispielsweise bei der Übertragung mittels Radiowellen, ein Rückkanal von den Broadcastempfängern zu den Broadcastsendern, respektive zu deren Betreibern fehlt. Daher können beispielsweise keine Broadcast-Programme ausgewählt werden, die dann über das Broadcastmedium empfangen werden. Um eine Kommunikation zwischen den Broadcastempfängern und Broadcastsendern zu ermöglichen, müssen separate, parallele Kanäle zum Transport der Informationen vom mobilen Kommunikationsgerät zum Broadcastprovider bereitgestellt werden, was die Inbetriebnahme und Wartung solcher Systeme zusätzlich kompliziert und verteuert.

Es ist eine Aufgabe der vorliegenden Erfindung, ein neues und besseres Verfahren, eine neue und bessere Vorrichtung, ein neues und besseres mobiles Kommunikationsgerät sowie ein neues und besseres System vorzuschlagen, die für die Verbreitung von Programmen und/oder Daten geeignet sind, die unidirektional von einem Broadcastsender verbreitet werden, und die insbesondere nicht die oben angeführten Nachteile aufweisen.

Gemäss der vorliegenden Erfindung werden diese Ziele insbesondere durch die Elemente der unabhängigen Ansprüche erreicht. Weitere vorteilhafte Ausführungsformen gehen ausserdem aus den abhängigen Ansprüchen und der Beschreibung hervor.

Insbesondere werden diese Ziele durch die Erfindung dadurch erreicht, dass für die Übertragung von Programmen und/oder Daten, die unidirektional von einem Broadcastsender verbreitet werden in einem ersten Sendegebiet mit einer ersten Sendeleistung und in einem zweiten Sendegebiet mit einer zweiten Sendeleistung Programme und/oder Daten im ersten Sendegebiet von einem Empfangsmodul einer Übertragungseinheit empfangen werden, dass die Programme und/oder Daten mittels eines Umwandlungsmoduls der Übertragungseinheit umgewandelt werden, dass sich das mobile Kommunikationsgerät mit einem Einwahlknoten eines lokalen drahtlosen Netzwerks verbindet, und dass die umgewandelten Programme und/oder Daten über eine Kommunikationsschnittstelle der Übertragungseinheit an das lokale drahtlose Netzwerk im zweiten Sendegebiet übertragen werden und dort vom mobilen Kommunikationsgerät über eine Schnittstelle zum lokalen drahtlosen Netzwerk empfangen werden. Die Sendeleistung in den jeweiligen Gebieten bezieht sich insbesondere auf die Signalstärke und/oder -qualität, welche von einem mobilen Kommunikationsgerät empfangen werden können. Der Vorteil dieser Erfindung liegt insbesondere darin, dass Programme und/oder Daten, die vom Broadcastprovider verbreitet werden ebenfalls in sendeleistungsarmen Gebieten empfangen werden. Insbesondere wird die Mobilität des Benutzers dadurch nicht beeinträchtigt, da durch diese Erfindung ein Standortwechsel aus dem ersten Sendegebiet ins zweite Sendegebiet, beispielsweise Gebäude, welche durch metallisierte Fenster abgeschirmt sind, ohne weitere Probleme ermöglicht wird.

In einer Ausführungsvariante werden die Programme und/oder Daten, welche vom Broadcastsender verbreitet werden, im zweiten Sendegebiet entweder über eine Schnittstelle des mobilen Kommunikationsgeräts zum lokalen drahtlosen Netzwerk oder direkt über die Broadcast-Schnittstelle empfangen werden. Dies hat unter anderem den Vorteil, dass in Teilen des zweiten Sendegebiets, wo das Broadcast-Signal genügende Sendeleistung aufweist, wahlweise zwischen zwei verschiedenen Empfangsmodi umgeschaltet werden kann, je nach besserer Empfangsqualität. Ist z.B. das gewünschte Programm über Broadcast-Kanal nur in Mono-Qualität aber über das lokale drahtlose Netzwerk in Stereo-Qualität empfangbar, kann das mobile Kommunikationsgerät den Empfang auf das lokale drahtlose Netzwerk umstellen. Ein weiterer Vorteil dieser Ausführungsvariante ist die Möglichkeit des gleichzeitigen Empfangs von verschiedenen Programmen und/oder Daten über verschiedene Kanäle.

In einer weiteren Ausführungsvariante wird zum Empfang von Broadcast-Programmen und/oder -Daten ein Mobilfunkgerät für ein GSM-und/oder UMTS-Mobilfunknetz verwendet, welches im Mobilfunknetz mittels eines Identifikationsmoduls identifiziert wird. Diese Ausführungsvariante hat unter anderem den Vorteil, dass bestehende Mobilfunkgeräte durch diese zusätzliche Funktion zu Geräten werden, die in verschiedenen Umgebungen für verschiedene Anwendungen eingesetzt werden können. Insbesondere können Identifikationsmechanismen des Mobilfunknetzes für Identifikations- und Authentifikationszwecke verwendet werden.

In einer weiteren Ausführungsvariante werden Broadcast-Programme und/oder -Daten vom Typ DAB (Digital Audio Broadcast), DVB (Digital Video Broadcast), DVB-H (Digital Video Broadcast for Handhelds) und/oder GPS verbreitet. Dies hat unter anderem den Vorteil, dass mittels dieser Erfindung insbesondere die Zeitkomponente der GPS-Signale in Gebiete mit einer ungenügenden Sendeleistung übermittelt werden kann. Dadurch wird beispielsweise der Empfang von genauer Zeitinformation auch in heute unerreichbaren Gebieten ermöglicht.

In einer wieder weiteren Ausführungsvariante werden Steuerungsund/oder Kontrolldaten vom mobilen Kommunikationsgerät mindestens teilweise über das lokale drahtlose Netzwerk auf ein Kommunikationsmodul des Broadcastproviders übertragen. Dies hat unter anderem den Vorteil, dass das bidirektionale lokale drahtlose Netzwerk nicht nur für den Empfang, sondern ebenfalls für das Senden von Daten verwendet wird, wodurch Rückinformationen an den Broadcastsender übertragen werden können. Es muss kein zusätzlicher Rückkanal bereitgestellt werden, womit die Installation und Wartung von diesem Broadcastsystem vereinfacht und weniger teuer gemacht wird.

In einer weiteren Ausführungsvariante wird eine Mobilfunknetz-Schnittstelle des mobilen Kommunikationsgeräts als Fallback-Schnittstelle zum Kommunikationsmodul des Broadcastproviders verwendet. Dies hat unter anderem den Vorteil, dass die Steuerungs- und/oder Kontrolldaten vom mobilen Kommunikationsgerät auch im Falle von Übertragungsschwierigkeiten über das lokale drahtlose Netzwerk noch zum Broadcastprovider gelangen können. Dadurch wird die Wahrscheinlichkeit noch weiter reduziert, dass das Broadcastsystem nicht im vollen Umfang benutzt werden kann.

In einer weiteren Ausführungsvariante werden die zu verbreitenden Programme und/oder Daten mittels einer Eingabevorrichtung am mobilen Kommunikationsgerät selektiert. Diese Ausführungsvariante hat unter anderem den Vorteil, dass der Benutzer direkt an seinem mobilen Kommunikationsgerät nach seinen Interessen und Bedürfnissen bestimmen kann, welche Programme und/oder Daten er erhalten möchte und das dies nicht zentral für alle Benutzer gleich bestimmt wird.

In einer weiteren Ausführungsvariante wird vom mobilen Kommunikationsgerät beim Eintritt ins zweite Sendegebiet eine Sendeaufforderung zum Übertragen von Programmen und/oder Daten an die Übertragungseinheit gesendet, wobei dann die gewünschten Programme und/oder Daten von der Übertragungseinheit zum mobilen Kommunikationsgerät über das lokale drahtlose Netzwerk im zweiten Sendegebiet übertragen werden. Dies hat unter anderem den Vorteil, dass die Bandbreite im lokalen drahtlosen Netzwerk im zweiten Sendegebiet nicht unnötig zum Übertragen von Programmen und/oder Daten genutzt wird, wenn kein Benutzer Programme und/oder Daten empfangen möchte und damit Kapazitäten für andere Anwendungen freigestellt werden.

An dieser Stelle soll festgehalten werden, dass sich die vorliegende Erfindung neben dem erfindungsgemässen Verfahren auch auf ein System, ein mobiles Kommunikationsgerät und eine Vorrichtung zur Ausführung dieses Verfahrens bezieht.

Nachfolgend wird eine Ausführung der vorliegenden Erfindung anhand eines Beispieles beschrieben. Das Beispiel der Ausführung wird durch die folgenden beigelegten Figuren 1 bis 3 illustriert:
Figur 1 zeigt ein schematisches Blockdiagramm eines Kommunikationssystems, in welchem ein Broadcast-Provider, ein Broadcastsender, ein mobiles Endgerät, sowie eine Vorrichtung zur Übertragung von Broadcastsignalen aus dem ersten Sendegebiet in das zweite Sendegebiet.
Figur 2 zeigt ein Blockdiagramm, welches schematisch eine Vorrichtung zur Übertragung von Broadcastsignalen aus einem Sendegebiet ins zweite Sendegebiet darstellt.
Figur 3 zeigt ein Blockdiagramm, welches schematisch ein mobiles Endgerät darstellt, welcher mit Schnittstellen für den Empfang von Programmen und/oder Daten im ersten Sendegebiet und im zweiten Sendegebiet versehen ist.

Figur 1 illustriert eine Architektur, die zur Realisierung der Übertragung von Broadcast-Programmen und/oder -Daten gemäss der Erfindung verwendet werden kann. Figur 1 zeigt ein Blockdiagramm, welches schematisch ein erfindungsgemässes Verfahren und ein System zur Übertragung von Digital Broadcast in sendeleistungsarmen Gebieten illustriert. In der Figur 1 bezieht sich die Referenznummer 9 auf eine Zentraleinheit eines Broadcastproviders, der Programme und/oder Daten unidirektional verbreitet, beispielsweise mittels Radiowellen von einer terrestrischen oder satellitenbasierten Broadcastsendeantenne 4 über eine Luftschnittstelle 2, oder aber über Broadcastkabelnetze. Mit der Referenznummer 9 wird auch der Anbieter dieser Programme und/oder Daten bezeichnet, beispielsweise digitaler Audio-Programme (Radioprogramme), respektive Video-Programme (Fernsehprogramme), und digitaler Daten, beispielsweise Daten für die Ausführung von Datendiensten oder programmbegleitende Daten mit Bezug zu den betreffenden Programmen (Program Associated Data, PAD), oder auch Daten im allgemeinen (Non Program Associated Data, NPAD) beispielsweise interaktiver Inhalte wie Spiele. Insbesondere sind damit auch Multimediadaten, z.B. im MPEGx (insbesondere MP2/MPEG7) Standard, wie sie durch die Moving Picture Experts Group definiert werden, gemeint. Allerdings soll hier zur besseren Klarheit angefügt werden, dass auch mehrere verschiedene Anbieter ihre Programme und/oder Daten über einen gemeinsamen Broadcastprovider 9 verbreiten können.

Der Broadcastprovider 9 verbreitet Programme und/oder Daten unidirektional, beispielsweise mittels Radiowellen von einer terrestrischen oder satellitenbasierten Broadcastsendeantenne 4 über eine Luftschnittstelle 2, oder über Broadcastkabelnetze. Ein mobiles Kommunikationsgerät 5 verfügt über die notwendige Infrastruktur, einschliesslich Hardware- und Softwarekomponenten, um ein beschriebenes erfindunsgemässes Verfahren und/oder System zu realisieren. Unter mobile Kommunikationsgeräte 5 sind unter anderem alle möglichen sog. Customer Premise Equipment (CPE) zu verstehen, die beispielsweise auch sämtliche IP-fähige Geräte umfassen, wie z.B. Mobilfunktelefone, PDAs, Laptops oder Spielkonsolen, beispielsweise Playstation®, Xbox®, Gameboy® oder Gamecube®. Insbesondere ist das mobile Kommunikationsgerät 5 mit einem Broadcastempfänger 510 ausgestattet, mittels welchem die von Broadcastprovider 9 verbreiteten Programme und/oder Daten über Broadcastkanäle empfangen werden können, beispielsweise über das Broadcastkabelnetz oder mittels einer Broadcast-Empfangsantenne 56 als Radiowellen über die Luftschnittstelle 2. Broadcastsysteme mit solchen Broadcastsendern und Broadcastempfängern sind beispielsweise unter der Bezeichnung Digital Audio Broadcasting (DAB), respektive Digital Video Broadcasting (DVB) bekannt. Vom European Telecommunications Standards Institute (ETSI), Sophia Antipolis, Frankreich, wurde für das Digital Audio Broadcasting (DAB) System, das für die Übermittlung von hochqualitativen digitalen Audio-Programmen und/oder Datendiensten für den Empfang mittels mobilen, tragbaren und festinstallierten Endgeräten von terrestrischen oder satellitenbasierten Sendern 4 oder von Broadcastkabelnetzen entwickelt wurde, der Standard ETS 300 401, "Radio broadcasting systems; Digital Audio Broadcasting (DAB) to mobile, portable and fixed receivers", definiert. Der Inhalt des diesbezüglichen Dokuments ETS 300 401, das im Mai 1997 vom ETSI in der zweiten Ausgabe veröffentlicht wurde, sowie der Inhalt des Standarddokuments ETS 300 174, "Network Aspects (NA); Digital coding of component television signals for contribution quality applications in the range 34-45 Mbit/s", das im November 1992 vom ETSI veröffentlicht wurde, werden hiermit per Referenz in diesen Text aufgenommen. In den oben genannten ETSI-Standards wird auch ein Fast Information Channel (FIC) definiert, mittels welchem einem Broadcastempfänger 103 ein schneller Zugriff auf Informationen ermöglicht wird. Über den FIC-Kanal werden beispielsweise Multiplex Configuration Information (MCI) aber auch Dienstinformationen und Daten für Datendienste übertragen.

Zudem besitzt das mobile Kommunikationsgerät 5 mindestens eine weitere physikalische Netzwerkschnittstelle, welche auch mehrere unterschiedliche Netzwerkstandards unterstützen kann. Diese physikalischen Netzwerkschnittstellen können beispielsweise Schnittstellen zu lokalen drahtlosen Netzwerken sein, insbesondere WLAN (Wireless Local Area Network) 802.11, Bluetooth, und/oder GSM (Global System for Mobile Communication), GPRS (Generalised Packet Radio Service), USSD (Unstructured Supplementary Services Data), WCDMA (Wideband Code-Division Multiple Access), UMTS (Universal Mobile Telecommunications System), sowie Ethernet, Token Ring und/oder einem anderen Wired LAN (Local Area Network). Die Referenznummer 100 in der Figur 1 steht dementsprechend für die verschiedenen lokalen drahtlosen Netzwerke (WLAN 802.11, Bluetooth etc.), während die Referenznummer 55 die physische Netzwerkschnittstelle des mobilen Kommunikationsgeräts 5 zu diesen lokalen drahtlosen Netzwerken 100. Entsprechend steht die Referenznummer 110 für die verschiedenen Mobilfunknetzwerke (GSM, GPRS, UMTS etc.) und die Referenznummer 54 für die entsprechende physische Netzwerkschnittstelle des mobilen Kommunikationsgeräts 5 zu diesen Mobilfunknetzwerken 110. Prinzipiell ist zu sagen, dass das erfindungsgemässe Verfahren und/oder System, sowie die erfindungsgemässe Übertragungsvorrichtung nicht an einen spezifischen Netzwerkstandard gebunden ist, sofern die erfindungsgemässen Merkmale vorhanden sind, sondern können mit einem oder mehreren beliebigen Netzwerken realisiert werden, insbesondere auch indem das mobile Kommunikationsgerät 5 transparent zwischen den verschiedenen Netzwerken umschaltet. In dieser Hinsicht kann das mobile Kommunikationsgerät 5 insbesondere die Spezifikationen der Standards für nahtloses Wechseln von Sprach- und Datenträgerdiensten, wie z.B. UMA (Unlicensed Mobile Access) für den nahtlosen Übergang zwischen WLAN, GSM/GPRS und Bluetooth, SCCAN (Seamless Converged Communication Across Networks) oder Bluephone.

Weiter ist das mobile Kommunikationsgerät über eine kontaktbehaftete Schnittstelle mit einem Identifikationsmodul 53 verbunden zur Identifikation des mobilen Kommunikationsgeräts 5 im Mobilfunknetzwerk 110. Insbesondere kann dieses Identifikationsmodul 53 eine SIM-Karte (Subscriber Identity Module) sein, welche benutzerrelevante Daten beinhalten kann. Das mobile Kommunikationsgerät 5 verfügt zudem über Eingabeelemente 52, mittels welcher Daten und/oder Befehle eingegeben werden können zur Verwendung und/oder Ausführung auf dem mobilen Kommunikationsgerät 5 oder zur Übertragung über die Kommunikationsschnittstellen 54/55. Weiter verfügt das mobile Kommunikationsgerät 5 über Elemente 51, welche zur Ausgabe und/oder Wiedergabe von akustischer und/oder optischer Signale sowie Bild- und/oder Tondaten an den Benutzer verwendet werden. Insbesondere können die Elemente 51 zur Ausgabe und/oder Wiedergabe von empfangenen Broadcast-Programmen und/oder -Daten verwendet werden.

Die Referenznummer 1 in der Figur 2 bezieht sich auf eine Übertragungseinheit, dessen Empfangsmodul 13 über eine entsprechende physische Broadcast-Schnittstelle 12 Broadcast-Programme und/oder -Daten empfängt, die von einer Broadcastsendeantenne 4 über eine Luftschnittstelle 2 oder über Broadcastkabelnetze in einem ersten Sendegebiet verbreitet werden. Die so empfangenen Programme und/oder Daten werden vom Empfangsmodul 13 der Übertragungseinheit 1 an ein Umwandlungsmodul 14 der Übertragungseinheit 1 gesendet. Das Umwandlungsmodul 14 transformiert die empfangenen Programme und/oder Daten, indem sie beispielsweise in eine andere Frequenzlage versetzt werden. Dabei können die Programme und/oder Daten ebenfalls anderen Umwandlungen unterzogen werden, insbesondere Digitalisierung, Filtern, usw. Des weiteren können die Daten auch so umgewandelt werden, dass sie einem anderen Standard oder Kommunikationsprotokoll entsprechen. Die so umgewandelten Programme und/oder Daten werden dann über eine Kommunikationsschnittstelle 15 der Übertragungseinheit 1 auf das lokale drahtlose Netzwerk 100 im zweiten Sendegebiet übertragen.

Gemäss Figur 1 kann der Empfang von Digital Broadcast Programmen und/oder Daten auch in sendeleistungsarmen Gebieten gewährleistet werden. Beim Eintritt des mobilen Kommunikationsgeräts 5 in ein Sendegebiet mit einer schlechterer Sendeleistung der Broadcastsignale, welche von der Broadcastsendeantenne 4 übertragen werden, sucht das mobile Kommunikationsgerät 5 nach verfügbaren Netzwerken und meldet sich im Falle von verfügbaren Netzwerken bei einem Einwahlknoten des entsprechenden Netzwerks an. Insbesondere kann sich das mobile Kommunikationsgerät 5 in einem lokalen drahtlosen Netzwerk 100 anmelden. Anschliessend werden die Programme und/oder Daten, welche von der Broadcastsendeantenne 4 verbreitet und von der Übertragungseinheit 1 aufs lokale drahtlose Netzwerk 100 übertragen werden in diesem sendeleistungsarmen Gebiet über die entsprechende Kommunikationsschnittstelle 55 vom mobilen Kommunikationsgerät 5 empfangen.

Mittels Eingabeelemente 52 des mobilen Kommunikationsgeräts 5 werden Daten und/oder Befehle eingegeben, welche über die Rückkanäle 8 und/oder 3 an eine Zentraleinheit des Broadcastprovider 9 übermittelt werden. Diese Daten und/oder Befehle, insbesondere Steuerungs- und/oder Kontrolldaten werden über die entsprechende physische Schnittstelle 55 und/oder die Schnittstelle 54 an das lokale drahtlose Netzwerk 100 übertragen. Die Bezugsnummer 7 bezieht sich auf einen Gateway, welcher das lokale drahtlose Netzwerk 100 mit einer Zentraleinheit des Broadcastproviders 9 verbindet, so dass die eingegebenen Daten und/oder Befehle vom mobilen Kommunikationsgerät 5 an die Zentraleinheit des Broadcastproviders 9 übertragen werden können. Zur Verbindung des Gateways mit der Zentraleinheit des Broadcastproviders 9 können insbesondere Kabelverbindungen wie z.B. ISDN-, DSL- oder PSTN-Verbindungen, aber auch drahtlose Verbindungen über GSM, GPRS, UMTS oder ähnliche drahtlose Übertragungstechnologien verwendet werden. Beim Rückkanal 3 handelt es sich um eine Fallback-Schnittstelle, mittels welcher Daten und/oder Befehle vom mobilen Kommunikationsgerät 5 an die Zentraleinheit des Broadcastproviders 9 über das Mobilfunknetzwerk übertragen werden.

Es ist zu erwähnen, dass in einem erweiterten Ausführungsbeispiel zum oben genannten Ausführungsbeispiel Programme und/oder Daten, welche von der Broadcastsendeantenne 4 verbreitet und von einem Empfangsmodul 13 der Übertragungseinheit 1 empfangen werden erst nach einer Aufforderung seitens des mobilen Kommunikationsgeräts 5 aufs lokale drahtlose Netzwerk 100 übertragen werden.

## Patentansprüche

1. Verfahren zur Übertragung von Programmen und/oder Daten, die unidirektional von einem Broadcastsender 4 verbreitet werden, wobei das Broadcast-Signal in einem ersten Sendegebiet mit einer ersten Sendeleistung und in einem zweiten Sendegebiet mit einer zweiten Sendeleistung von einem mobilen Kommunikationsgerät 5 empfangen wird, **dadurch gekennzeichnet,**
**dass** im ersten Sendegebiet die Programme und/oder Daten von einem Empfangsmodul 13 einer Übertragungseinheit 1 empfangen und mittels eines Umwandlungsmoduls 14 der Übertragungseinheit 1 umgewandelt werden,
**dass** sich das mobile Kommunikationsgerät 5 mit einem Einwahlknoten eines lokalen drahtlosen Netzwerks 100 mit bidirektionaler Kommunikation im zweiten Sendegebiet verbindet,
**dass** die Programme und/oder Daten im zweiten Sendegebiet über eine Kommunikationsschnittstelle 15 der Übertragungseinheit 1 auf das lokale drahtlose Netzwerk 100 übertragen werden, und
**dass** die Programme und/oder Daten im zweiten Sendegebiet vom mobilen Kommunikationsgerät 5 über die Schnittstelle 55 des mobilen Kommunikationsgeräts zum lokalen drahtlosen Netzwerk 100 empfangen werden.

2. Verfahren nach Anspruch 1, **dadurch gekennzeichnet, dass** die Programme und/oder Daten im zweiten Sendegebiet vom mobilen Kommunikationsgerät 5 über die Schnittstelle 55 des mobilen Kommunikationsgeräts 5 zum lokalen drahtlosen Netzwerk und/oder über die Broadcast-Schnittstelle 56 empfangen werden.

3. Verfahren nach Anspruch 1 oder 2, **dadurch gekennzeichnet, dass** das mobile Kommunikationsgerät 5 ein Mobilfunkgerät für ein GSM- und/oder UMTS-Mobilfunknetz 110 ist, welches Mobilfunkgerät mittels eines Identifizierungsmoduls 53 im Mobilfunknetz 110 identifiziert wird.

4. Verfahren nach einem der Ansprüche 1 bis 4, **dadurch gekennzeichnet, dass** die Programme und/oder Daten vom Typ DAB (Digital Audio Broadcast) und/oder DVB (Digital Video Broadcast) und/oder DVB-H (Digital Video Broadcast-Handheld) und/oder GPS (Global Positioning System) sind.

5. Verfahren nach einem der Ansprüche 1 bis 4, **dadurch gekennzeichnet, dass** Steuerungs- und/oder Kontrolldaten vom mobilen Kommunikationsgerät 5 mindestens teilweise über das lokale drahtlose Netzwerk 100 auf ein Kommunikationsmodul des Broadcastproviders 9 übertragen werden.

6. Verfahren nach einem der Ansprüche 1 bis 5, **dadurch gekennzeichnet, dass** eine Mobilfunknetz-Schnittstelle 54 des mobilen Kommunikationsgeräts 5 als Fallback-Schnittstelle zum Kommunikationsmodul des Broadcastproviders 9 verwendet wird.

7. Verfahren nach einem der Ansprüche 1 bis 6, **dadurch gekennzeichnet, dass** mittels einer Eingabevorrichtung 52 des mobilen Kommunikationsgeräts 5 die zu verbreitenden Programme und/oder Daten selektiert werden.

8. Verfahren nach einem der Ansprüche 1 bis 7, **dadurch gekennzeichnet,**
**dass** vom mobilen Kommunikationsgerät 5 beim Eintritt ins zweite Sendegebiet eine Aufforderung zum Übertragen von Programmen und/oder Daten auf die Übertragungseinheit 1 übertragen wird,
**dass** die angeforderten Programme und/oder Daten von der Übertragungseinheit 1 über das lokale drahtlose Netzwerk 100 zum mobilen Kommunikationsgerät 5 gesendet werden.

9. Vorrichtung 1 zur Übertragung von Programmen und/oder Daten, die unidirektional von einem Broadcastsender 4 verbreitet werden, wobei das Broadcast-Signal aus einem ersten Sendegebiet mit einer ersten Sendeleistung in ein zweites Sendegebiet mit einer zweiten Sendeleistung zum mobilen Kommunikationsgerät 5 übertragen wird, **dadurch gekennzeichnet,**
**dass** sie ein Empfangsmodul 13 zum Empfang von Programmen und/oder Daten im ersten Sendegebiet umfasst,
**dass** sie ein Umwandlungsmodul 14 zum Umwandeln von Programmen und/oder Daten umfasst, und
**dass** sie eine Schnittstelle 15 zum Aussenden von umgewandelten Programmen und/oder Daten über ein bidirektionales lokales drahtloses Netzwerk 100 im zweiten Sendegebiet umfasst.

10. Vorrichtung nach Anspruch 7, **dadurch gekennzeichnet, dass** die Programme und/oder Daten vom Typ DAB (Digital Audio Broadcast) und/oder DVB (Digital Video Broadcast) und/oder DVB-H (Digital Video Broadcast-Handheld) und/oder GPS sind.

11. Vorrichtung nach einem der Ansprüche 7 oder 8, **dadurch gekennzeichnet, dass** das lokale drahtlose Netzwerk 100 im zweiten Sendegebiet ein WLAN 802.11-Netzwerk und/oder ein Bluetooth-Netzwerk ist.

12. Mobiles Kommunikationsgerät 5 mit mindestens einer Schnittstelle zu einem lokalen drahtlosen Netzwerk 100 mit bidirektionaler Kommunikation und mindestens einer Broadcast-Schnittstelle zum Empfang von Programmen und/oder Daten, die unidirektional von einem Broadcastsender 4 verbreitet werden in einem ersten Sendegebiet mit einer ersten Sendeleistung und in einem zweiten Sendegebiet mit einer zweiten Sendeleistung, **dadurch gekennzeichnet,**
**dass** das mobile Kommunikationsgerät 5 beim Eintritt ins zweite Sendegebiet die Übertragungseinheit 1 auffordert Programme und/oder Daten über das lokale drahtlose Netzwerk 100 zu übertragen, wobei die Übertragungseinheit 1 die geforderten Programme und/oder Daten über das lokale drahtlose Netzwerk 100 an das mobile Kommunikationsgerät 5 sendet.

13. System umfassend mindestens einen Broadcastsender 4, der Programme und/oder Daten unidirektional verbreitet, **dadurch gekennzeichnet,**
**dass** das System mindestens eine Übertragungsvorrichtung 1 umfasst, welche Übertragungsvorrichtung die Programme und/oder Daten aus einem ersten Sendegebiet mit einer ersten Sendeleistung in ein zweites Sendegebiet mit einer zweiten Sendeleistung überträgt, wobei die Programme und/oder Daten im zweiten Sendegebiet über ein bidirektionales lokales drahtloses Netzwerk 100 zum mobilen Kommunikationsgerät 5 übertragen werden,
**dass** das System ein Kommunikationsmodul des Broadcastproviders 9 sowie Kommunikationsmodule 54/55 zur Kommunikation des mobilen Kommunikationgeräts 5 mit dem Kommunikationmodul des Broadcastproviders 9 umfasst, und
**dass** das Kommunikationsgerät 5 Eingabeelemente umfasst, mittels welcher Eingabeelemente Auswahldaten zum Selektieren von den zu übertragenden Programmen und/oder Daten aufs Kommunikationsmodul des Broadcastproviders 9 übertragen werden.

## Geänderte Patentansprüche

### Geänderte Patentansprüche gemäss Regel 86(2) EPÜ.

**1.** Verfahren zur Übertragung von Programmen und/oder Daten, die unidirektional von einem Broadcastsender (4) verbreitet werden, wobei das Broadcast-Signal in einem ersten Sendegebiet mit einer ersten Sendeleistung und in einem zweiten Sendegebiet mit einer zweiten Sendeleistung von einem mobilen Kommunikationsgerät (5) empfangen wird, **dadurch gekennzeichnet,**
**dass** im ersten Sendegebiet die Programme und/oder Daten von einem Empfangsmodul (13) einer Übertragungseinheit (1) empfangen und mittels eines Umwandlungsmoduls (14) der Übertragungseinheit (1) umgewandelt werden,
**dass** sich das mobile Kommunikationsgerät (5) beim Eintritt ins zweite Sendegebiet mit einem Einwahlknoten eines lokalen drahtlosen Netzwerks (100) mit bidirektionaler Kommunikation im zweiten Sendegebiet verbindet,
**dass** vom mobilen Kommunikationsgerät (5) die zu verbreitenden Programme und/oder Daten selektiert werden,
**dass** vom mobilen Kommunikationsgerät (5) eine Aufforderung zum Übertragen von selektierten Programmen und/oder Daten auf die Übertragungseinheit (1) übertragen wird,
**dass** gemäss der übertragenen Aufforderung die selektierten Programme und/oder Daten im zweiten Sendegebiet über eine Kommunikationsschnittstelle (15) der Übertragungseinheit (1) auf das lokale drahtlose Netzwerk (100) übertragen werden, und
**dass** die selektierten Programme und/oder Daten im zweiten Sendegebiet vom mobilen Kommunikationsgerät (5) über die Schnittstelle (55) des mobilen Kommunikationsgeräts zum lokalen drahtlosen Netzwerk (100) empfangen werden.

**2.** Verfahren nach Anspruch 1, **dadurch gekennzeichnet, dass** die Programme und/oder Daten im zweiten Sendegebiet vom mobilen Kommunikationsgerät (5) über die Schnittstelle (55) des mobilen Kommunikationsgeräts (5) zum lokalen drahtlosen Netzwerk und/oder über die Broadcast-Schnittstelle (56) empfangen werden.

**3.** Verfahren nach Anspruch 1 oder 2, **dadurch gekennzeichnet, dass** das mobile Kommunikationsgerät (5) ein Mobilfunkgerät für ein GSM- und/oder UMTS-Mobilfunknetz (110) ist, welches Mobilfunkgerät mittels eines Identifizierungsmoduls (53) im Mobilfunknetz (110) identifiziert wird.

**4.** Verfahren nach einem der Ansprüche 1 bis 4, **dadurch gekennzeichnet, dass** die Programme und/oder Daten vom Typ DAB (Digital Audio Broadcast) und/oder DVB (Digital Video Broadcast) und/oder DVB-H (Digital Video Broadcast-Handheld) und/oder GPS (Global Positioning System) sind.

**5.** Verfahren nach einem der Ansprüche 1 bis 4, **dadurch gekennzeichnet, dass** Steuerungs- und/oder Kontrolldaten vom mobilen Kommunikationsgerät (5) mindestens teilweise über das lokale drahtlose Netzwerk (100) auf ein Kommunikationsmodul des Broadcastproviders (9) übertragen werden,

**6.** Verfahren nach einem der Ansprüche 1 bis 5, **dadurch gekennzeichnet, dass** eine Mobilfunknetz-Schnittstelle (54) des mobilen Kommunikationsgeräts (5) als Fallback-Schnittstelle zum Kommunikationsmodul des Broadcastproviders (9) verwendet wird.

**7.** Vorrichtung (1) zur Übertragung von Programmen und/oder Daten, die unidirektional von einem Broadcastsender (4) verbreitet werden, wobei das Broadcast-Signal aus einem ersten Sendegebiet mit einer ersten Sendeleistung in ein zweites Sendegebiet mit einer zweiten Sendeleistung zum mobilen Kommunikationsgerät (5) übertragen wird, **dadurch gekennzeichnet,**
**dass** sie ein Empfangsmodul (13) zum Empfang von Programmen und/oder Daten im ersten Sendegebiet umfasst,
**dass** sie ein Umwandlungsmodul (14) zum Umwandeln von Programmen und/oder Daten umfasst,
**dass** sie ein Kommunikationsmodul (15) zum Empfang von Aufforderungen zum Übertragen von selektierten Programmen und/oder Daten umfasst, und
**dass** sie eine Schnittstelle (15) zum Aussenden von umgewandelten Programmen und/oder Daten über ein bidirektionales lokales drahtloses Netzwerk (100) im zweiten Sendegebiet umfasst.

**8.** Vorrichtung nach Anspruch 7, **dadurch gekennzeichnet, dass** die Programme und/oder Daten vom Typ DAB (Digital Audio Broadcast) und/oder DVB (Digital Video Broadcast) und/oder DVB-H (Digital Video Broadcast-Handheld) und/oder GPS sind.

**9.** Vorrichtung nach einem der Ansprüche 7 oder 8, **dadurch gekennzeichnet, dass** das lokale drahtlose Netzwerk (100) im zweiten Sendegebiet ein WLAN 802.11-Netzwerk und/oder ein Bluetooth-Netzwerk ist.

**10.** Mobiles Kommunikationsgerät (5) mit mindestens einer Schnittstelle zu einem lokalen drahtlosen Netzwerk (100) mit bidirektionaler Kommunikation und mindestens einer Broadcast-Schnittstelle zum Empfang von Programmen und/oder Daten, die unidirektional von einem Broadcastsender (4) verbreitet werden in einem ersten Sendegebiet mit einer ersten Sendeleistung und in einem zweiten Sendegebiet mit einer zweiten Sendeleistung, **dadurch gekennzeichnet,**
**dass** das mobile Kommunikationsgerät (5) beim Eintritt ins zweite Sendegebiet die Übertragungseinheit (1) auffordert Programme und/oder Daten über das lokale drahtlose Netzwerk (100) zu übertragen, wobei die Übertragungseinheit (1) die geforderten Programme und/oder Daten über das lokale drahtlose Netzwerk (100) an das mobile Kommunikationsgerät (5) sendet.

**11.** System umfassend mindestens einen Broadcastsender (4), der Programme und/oder Daten unidirektional verbreitet, **dadurch gekennzeichnet,**
**dass** das System mindestens eine Übertragungsvorrichtung (1) umfasst, welche Übertragungsvorrichtung die Programme und/oder Daten aus einem ersten Sendegebiet mit einer ersten Sendeleistung in ein zweites Sendegebiet mit einer zweiten Sendeleistung überträgt, wobei die Programme und/oder Daten im zweiten Sendegebiet über ein bidirektionales lokales drahtloses Netzwerk (100) zum mobilen Kommunikationsgerät (5) übertragen werden,
**dass** das System ein Kommunikationsmodul des Broadcastproviders (9) sowie Kommunikationsmodule (54/55) zur Kommunikation des mobilen Kommunikationsgeräts (5) mit dem Kommunikationsmodul des Broadcastproviders (9) umfasst, und
**dass** das Kommunikationsgerät (5) Eingabeelemente umfasst, mittels welcher Eingabeelemente Auswahldaten zum Selektieren von den zu übertragenden Programmen und/oder Daten aufs Kommunikationsmodul des Broadcastproviders (9) übertragen werden.
